# EUROPÄISCHE PATENTSCHRIFT

(11) **EP 1 419 030 B1**
(45) Veröffentlichungstag und Bekanntmachung des Hinweises auf die Patenterteilung: **02.03.2005**
(21) Anmeldenummer: 02767332.6
(22) Anmeldetag: 06.08.2002
(51) Int. Cl.: B24B 5/22, B24B 5/307, B24B 49/02

(54) **VERFAHREN UND VORRICHTUNG ZUM SPITZENLOSEN RUNDSCHLEIFEN**
METHOD AND DEVICE FOR CENTERLESS CYLINDRICAL GRINDING
PROCEDE ET DISPOSITIF DE RECTIFICATION CYLINDRIQUE SANS POINTE

(30) Priorität: 14.08.2001 DE 10139894
(43) Veröffentlichungstag der Anmeldung: 19.05.2004
(73) Patentinhaber: Erwin Junker Maschinenfabrik GmbH, 77787 Nordrach (DE)
(72) Erfinder: JUNKER, Erwin, 77815 Bühl/Baden (DE)
(74) Vertreter: Leske, Thomas, Dr.
(86) Internationale Anmeldenummer: PCT/EP2002/008779
(87) Internationale Veröffentlichungsnummer: WO 2003/015983

(56) Entgegenhaltungen:
- EP-A- 0 297 926
- DD-A- 233 336
- DE-A- 3 202 341
- GB-A- 2 183 515
- US-A- 4 055 027
- US-A- 5 643 051

## Beschreibung

Die Erfindung betrifft ein Verfahren zum spitzenlosen Rundschleifen, gemäß dem Oberbegriff des Anspruchs 1 und eine Vorrichtung gemäß dem Oberbegriff des Anspruchs 5.

Ein solches Verfahren und eine solche Vorrichtung sind aus EP 498 763 A bekannt.

Ein Verfahren dieser Art, das in der betrieblichen Praxis oft auch als "Centerless-Verfahren" bezeichnet wird, ist beispielsweise aus der DE 32 02 341 A1 bekannt. In dieser Druckschrift wird ausgeführt, dass die für ein optimales Schleifergebnis erforderliche Lage des Werkstückes zwischen der Schleifscheibe, der Regelscheibe und dem Stützlineal nicht einfach einzustellen ist. Da die Regelscheibe auch den Vorschub des Werkstücks bewirken muss, hat sie eine leicht aus der Horizontalen gekippte Lage. Das Werkstück liegt in einer nicht genau zu definierenden Weise zwischen der Regelscheibe und dem Stützlineal; in diese Lage wird es durch die Schleifscheibe hineingepresst. Hierbei ist es vorteilhaft, wenn auch das Stützlineal leicht aus der Horizontalen herausgekippt ist. Die maßgeblichen Einstellgrößen beim Vorbereiten der Maschine für den Schleifvorgang sind der Achsabstand zwischen der Schleifscheibe und der Regelscheibe sowie die Höheneinstellung des Stützlineals. Für jeden Werkstück-Durchmesser gibt es den am besten geeigneten Achsabstand von Schleifscheibe und Regelscheibe, und hierzu muss wieder die am besten geeignete Höheneinstellung des Stützlineals herausgefunden werden. Die Abstimmung dieser Einstellgrößen erfordert eine große Erfahrung.

Damit beim Umrüsten der Maschine auf einen neuen Typ des Werkstücks nicht jedes Mal umständlich eine Einstellung von Hand, gegebenenfalls durch Probieren und Probeläufe, vorgenommen werden muss, wird in der DE 32 02 341 A1 bereits vorgeschlagen, jedem Achsabstand zwischen der Schleifscheibe und der Regelscheibe eine bestimmte Höheneinstellung des Stützlineals zuzuordnen. Hierzu ist die Regelscheibe in der üblichen Weise in einem Spindelstockschlitten gelagert, der in Richtung auf die Schleifscheibe angestellt werden kann. Eine mechanische Zwangskopplung des Spindelstockschlittens mit dem Stützlineal bewirkt, dass beim Einstellen von Schleifscheibe und Regelscheibe auf einen bestimmten Achsabstand entsprechend einem bestimmten Durchmesser des Werkstücks zugleich auch ein ganz bestimmter Wert für die Höheneinstellung des Stützlineals zustande kommt. Die genannte Verstellung kann nach dem Vorschlag der DE 32 02 341 A1 sogar während des Schleifvorgangs vorgenommen werden, wenn die Andruckkraft der Schleifscheibe korrigiert werden muss. Im Ergebnis wird bei jeder weiteren Annäherung der Regelscheibe an die Schleifscheibe zugleich das Stützlineal um einen bestimmten Betrag angehoben.

Die einmal eingestellte, recht diffizile Bearbeitungslage des Werkstücks ändert sich aber sehr schnell, wen der Außendurchmesser des Werkstücks beim Schleifen abnimmt. Das ist besonders bei starken Änderungen des Durchmessers der Fall, wie sie mit den heute üblichen CBN-Schleifscheiben sehr schnell zustande kommen. Wenn aber die optimale Betriebslage des Werkstücks zwischen der Schleifscheibe und der Regelscheibe gestört ist, wird auch das Schleifergebnis schlechter; es kann sogar eine labile Lage des Werkstücks zustande kommen. In jedem Fall besteht die Gefahr, dass das Werkstück unrund geschliffen wird. Mit der bekannten Vorrichtung zum Schleifen kann dieser Mangel nicht beseitigt werden. Sie erlaubt zwar durch gezielte Verstellung von Hand eine gewisse Änderung des Abstandes von Schleif- und Regelscheibe in einer Zwangskopplung mit der Höheneinstellung des Stützlineals. Aber bei den heute üblichen Anforderungen an die Genauigkeit des Schleifens in der Massenproduktion reichen die Möglichkeiten der bekannten Vorrichtung nicht mehr aus.

Der Erfindung liegt daher die Aufgabe zugrunde, ein Verfahren zum spitzenlosen Rundschleifen der eingangs genannten Art zu schaffen, bei dem selbst bei stärkerem Materialabtrag während des gesamten Schleifvorgangs eine für ein optimales Schleifergebnis erforderliche Lage des Werkstücks zwischen der Schleifscheibe, der Regelscheibe und dem Stützlineal gewährleistet ist.

Die Lösung dieser Aufgabe erfolgt gemäß dem Anspruch 1.

Das Fortschreiten des Schleifvorgangs, der auf vielerlei, dem Fachmann geläufige Weise messtechnisch oder durch Erfahrungswerte zu erfassen ist, wird somit als Einflussgröße benutzt, um die Lage des Stützlineals der sich während des Schleifvorgangs ändernden Kontur des Werkstücks anzupassen. Die korrekte Bearbeitungslage des Werkstücks während des Schleifvorgangs führt dann zu der größtmöglichen Genauigkeit des Schleifergebnisses.

Eine vorteilhafte Ausgestaltung des erfindungsgemäßen Verfahrens kann darin bestehen, dass während des Schleifvorganges die Kontur des Werkstückes messtechnisch erfasst und das Stützlineal nach Maßgabe des Messergebnisses verstellt wird.

Hierbei kann gemäß weiteren vorteilhaften Ausgestaltungen der Durchmesser des Werkstückes kontinuierlich oder in Intervallen gemessen werden. Es ist aber auch möglich, während des Schleifvorganges laufend Abweichungen der Werkstück-Kontur von der Kreisform zu messen und beim Überschreiten eines bestimmten Wertes der Abweichung die Höheneinstellung und/oder die Schräglage des Stützlineals im Sinne einer Beseitigung dieser Abweichung zu ändern. Die zuletzt genante Möglichkeit kann mit der laufenden Messung des Werkstück-Durchmessers kombiniert werden. Werden zum Verstellen des Stützlineals die soeben genannten Einflussgrößen herangezogen, so führt das zu einer großen Genauigkeit und Maßhaltigkeit der fertig geschliffenen Werkstücke. Jedoch ist diese Arbeitsmethode sehr aufwendig.

In der Massenproduktion wird vielfach wirtschaftlicher in der Weise gearbeitet werden können, dass die Höheneinstellung und/oder die Schräglage des Stützlineals durch ein festgelegtes Betriebsprogramm gesteuert wird, das die für einen bestimmten Werkstücktyp erforderlichen Änderungen berücksichtigt, in Abhängigkeit vom Schleifzyklus abläuft und für jedes einzelne Werkstück wiederholt wird. Diese Ausgestaltung des Arbeitsverfahrens, die Gegenstand einer weiteren vorteilhaften Ausgestaltung ist, nimmt somit den Schleifvorgang an jedem einzelnen Werkstück eines gleichbleibenden Typs nach Art einer Programmautomatik vor. Bei genügend großen Stückzahlen sind ohne weiteres zuverlässige Anhaltswerte über das optimale Verstellen des Stützlineals während des Schleifvorganges zu erhalten, so dass eine derartige Programmautomatik ebenfalls zu sehr guten Ergebnissen führt.

Je nach der Form des zu schleifenden Werkstücks kann nach einer weiteren vorteilhaften Ausgestaltung auch so vorgegangen werden, dass während des Schleifvorgangs das Werkstück mit seiner einen Stirnfläche in seinem Rotationszentrum durch eine ortsfeste Spitze in axialer Richtung abgestützt und um diese als Schwenkmittelpunkt nach oben verschwenkt wird. Diese Arbeitsweise kommt z.B. für Ventilkörper in Frage, die in der bekannten Weise aus einem Ventilteller und einem Ventilschaft bestehen. Dann können in einem einzigen Schleifvorgang der Ventilteller und der -schaft geschliffen werden.

Bei besonders großen Anforderungen an die Genauigkeit der fertiggeschliffenen Werkstücke kann vorgesehen werden, dass zusätzlich zu der Höheneinstellung und/oder Schräglage des Stützlineals auch der Abstand zwischen der Schleifscheibe und der Regelscheibe selbsttätig im Sinne einer betrieblich optimalen Einstellung geändert wird. Da die Regelscheibe und/oder die Schleifscheibe meistens ohnehin schon in einem verstellbaren Spindelstockschlitten gelagert ist, lässt sich diese verfahrenstechnische Maßnahme an vorhandenen Schleifmaschinen ohne übermäßige Schwierigkeiten einführen.

Schließlich kann nach einer letzten vorteilhaften Ausgestaltung auch vorgesehen sein, dass die Mittelachse der Regelscheibe gegenüber der Waagerechten geneigt ist und dass der Neigungswinkel der Mittelachse nach Maßgabe des fortschreitenden Schleifvorgangs gleichfalls selbsttätig verstellt wird.

Die Erfindung betrifft auch eine Vorrichtung zum spitzenlosen Rundschleifen, gemäß dem Anspruch 5.

Im Gegensatz zum Stand der Technik entfällt damit das schwer abschätzbare Eingreifen von Hand, weil es bei den heute bekannten Möglichkeiten zum genauen Steuern des Schleifvorgangs möglich ist, auf der Grundlage von gespeicherten Erfahrungswerten oder berechneten Werten genaue Einflussgrößen für das selbsttätige Steuern des Verstellvorgangs einzugeben.

In mechanischer Hinsicht kann die Vorrichtung vorteilhaft in der Weise ausgestaltet werden, dass zwei Stellantriebe vorgesehen sind, die an dem Stützlineal angreifen, mit der Steuereinrichtung verbunden und durch diese unabhängig voneinander betätigbar sind, derart, dass während des Schleifvorgangs zusätzlich auch die Neigung des Stützlineals gegenüber der Waagerechten gezielt einstellbar ist.

Im Einzelnen kann dabei vorteilhaft in der Weise vorgegangen werden, dass zwei in lotrechter Richtung wirkende Stellantriebe in Längsrichtung des Stützlineals beabstandet an diesem angreifen.

Vorteilhaft kommen als Stellantriebe Verstellspindeln mit CNC-gesteuerten Achsen in Frage, wobei jede Verstellspindel für sich steuerbar ist.

Für Werkstücke von geeigneter Form, wie beispielsweise Ventilkörper, kann die erfindungsgemäße Vorrichtung besonders vorteilhaft dadurch ausgestaltet werden, dass sie eine Auflage mit einer Spitze aufweist, die in Längsrichtung des Stützlineals vor diesem angeordnet und auf das Rotationszentrum des zu schleifenden Werkstücks ausgerichtet ist. Bei einer derart ausgestalteten Vorrichtung ist während des Schleifvorgangs eine genaue axiale Fixierung des Werkstückes gewährleistet, so dass trotz unterschiedlicher Außendurchmesser und auch beim Vorhandensein radialer Stirn- oder Ringflächen, die zu schleifen sind, ein genaues Ergebnis zustande kommt.

Für viele Fälle wird es ausreichen, dass das Stützlineal ein einziger durchgehender Körper ist. Bei rotationssymmetrischen Körpern mit unterschiedlichen Durchmesserbereichen wird jedoch nach einem besonders vorteilhaften Vorschlag der vorstehenden Erfindung ein etwa über die gesamte Länge des Stützlineals reichender Trägerkörper vorgesehen, an dem die Stellantriebe angreifen und auf dem zwei oder mehr Auflagekörper gelenkig angeordnet sind, die über quer zu der Längsrichtung des Trägerkörpers verlaufende Schwenkachsen nach Art von Wippen mit dem Trägerkörper verbunden sind und unterschiedliche Auflagehöhen haben. Das Stützlineal ist also mehrteilig. Mittels der gelenkig gelagerten Auflagekörper kann sich ein Werkstück mit unterschiedlichen Aufmaßen an den Außendurchmessern gut auf dem Stützlineal abstützen und ist daher optimal zu schleifen.

Wenn dabei jeder Auflagekörper beidseits seiner Schwenkachse über Druckfedern auf dem Trägerkörper abgestützt ist, kann auf einfache Weise eine sich selbst einstellende Null-Lage der Trägerkörper erzielt werden.

Diese Ausgestaltung kann dadurch noch weiter optimiert werden, dass die zwischen einem Auflagekörper und dem Trägerkörper befindliche Schwenkachse auf der Seite des Auflagekörpers und/oder des Trägerkörpers in einem sich senkrecht zum Trägerkörper erstreckenden vorgespannten Lager gelagert ist. Das mehrteilige Stützlineal wird damit dermaßen anpassungsfähig, dass sogar Werkstücke mit abgestuften, unterschiedlichen Durchmessern geschliffen werden können. Dadurch wird es möglich, ganze Teilefamilien ohne Umrüsten des Stützlineals auf der derselben Schleifmaschine zu schleifen.

Hinsichtlich der Steuerung wird die erfindungsgemäße Vorrichtung gemäß einem weiteren Vorschlag dadurch besonders vorteilhaft ausgestaltet, dass dem Stützlineal eine Messvorrichtung zugeordnet ist, durch die während des Schleifvorgangs der Durchmesser und/oder Abweichungen der Werkstück-Kontur von der Kreisform gemessen werden, und dass die Messvorrichtung mit einer Auswerteeinheit verbunden ist, die ihrerseits zur Weiterleitung von Steuersignalen der Steuereinrichtung verbunden ist.

Eine einfachere und für die Massenproduktion besonders gut geeignete Ausgestaltung der erfindungsgemäßen Vorrichtung kann aber auch darin bestehen, dass die Steuereinrichtung mit einer Programmeinheit verbunden ist, die der Steuereinheit nach Maßgabe eines zeitabhängigen Betriebsprogramms die zum Schleifen eines bestimmten Werkstückstyps erforderlichen Steuersignale liefert und für jedes einzelne Werkstück dieses Typs wiederholt.

Die Erfindung wird anschließend an Hand von Ausführungsbeispielen, die in den Figuren dargestellt sind, noch näher erläutert.
- Fig. 1: veranschaulicht grundsätzlich den Vorgang des spitzenlosen Rundschleifens, wobei der Maschinenständer, das Stützlineal sowie die Schleif- und Regelscheibe zusammen mit dem Werkstück nur schematisch dargestellt sind.
- Fig. 2: enthält eine schematische Darstellung zum Verstellen des Stützlineals mittels zweier Stellantriebe entsprechend dem Schnitt A-A in Fig. 1.
- Fig. 3: hat das Schleifen eines rotationssymmetrischen Werkstücks mit unterschiedlichen Durchmesserbereichen zum Gegenstand, ebenfalls entsprechend dem Schnitt A-A in Fig. 1.
- Fig. 4: ist eine Ansicht entsprechend dem Pfeil B in der Fig. 3.
- Fig. 5: erläutert das Prinzip eines mehrteiligen Stützlineals entsprechend dem Schnitt A-A in der Fig. 1.

In Fig. 1 ist der Vorgang des spitzenlosen Rundschleifens, auch Centerless-Schleifen genannt, schematisch dargestellt. Dabei sind eine Schleifscheibe 1 und eine Regelscheibe 2 im Wesentlichen achsparallel nebeneinander angeordnet. Das Werkstück 3 befindet sich auf einem Stützlineal 4, das mit einem verschleißfesten Belag 5 versehen ist. Das Stützlineal 4 ist gegenüber dem Maschinenständer 10 in der Höhe verstellbar, wie das durch den Doppelpfeil 6 angedeutet ist. Mit 7, 8 und 9 sind die Mittelachsen und damit auch Rotationsachsen des Werkstücks 3, der Schleifscheibe 1 und der Regelscheibe 2 angedeutet.

Damit das Werkstück 3 in Rotation versetzt werden kann, muss die Regelscheibe 2 rotatorisch angetrieben werden, d.h., sie rotiert um ihre Mittelachse 9. Durch Kontakt mit dem Werkstück 3 an seinem Außendurchmesser kommt dessen Rotation zustande. Zum Schleifen der Werkstückoberfläche wird die Schleifscheibe 1 ebenfalls in Rotation um ihre Mittelachse 8 versetzt. Die Drehrichtungen der Schleifscheibe 1 und der Regelscheibe 2 sind durch die gekrümmten Richtungspfeile 11 und 12 verdeutlicht. Bei den üblichen und bekannten Maschinen zum spitzenlosen Rundschleifen sind die Schleifscheibe 1 in einem Hauptspindelstock und die Regelscheibe 2 in einem Regelscheiben-Spindelstock aufgenommen. Einer oder beide Spindelstöcke können in x-Richtung verschiebbar auf einem gemeinsamen Maschinenständer 10 montiert sein. Die x-Richtung ist - wie bekannt - die quer zur Längsachse des Werkstücks verlaufende Richtung. Die Ausführung derartiger Spindelstöcke und der Antrieb der Scheiben sind fachüblich und daher nicht weiter dargestellt.

Die Lage des Werkstücks 3 auf dem Stützlineal 4 ist nicht so klar definiert, wie das sie schematische Darstellung gemäß Fig. 1 vermuten lassen könnte. Um einen Vorschub zu erzielen, muss nämlich die Regelscheibe 2 mit leicht aus der Horizontalen gekippter Achse angeordnet sein. Damit stellt sich auch das Werkstück etwas schräg nach unten ein, was wieder durch eine Schrägstellung des Stützlineals ausgeglichen werden kann. Damit maßhaltige und konturgenaue geschliffene Flächen zustande kommen, muss das Werkstück eine ganz bestimmte Lage zwischen der Schleifscheibe 1, der Regelscheibe 2 und dem Stützlineal 4 einnehmen. Ein zu Anfang des Schleifvorgangs noch so genau eingestellte Lage ist jedoch schnell wieder verändert, wenn sich Durchmesser und Kontur des Werkstücks als Folge des Schleifvorgangs ändern. Das ist besonders bei den heute üblichen CBN-Schleifscheiben der Fall, mit denen in kurzer Zeit ein starker Abtrag erzielt wird.

Die Abhilfe besteht darin, dass während des Schleifvorgangs das Stützlineal weiter angehoben und auch seine Schräglage korrigiert wird, bis die optimalen Verhältnisse wieder hergestellt sind und das Werkstück rundgeschliffen wird.

Die Fig. 2 erläutert daher an Hand einer Schnittdarstellung der Fig. 1, wie das Verstellen des Stützlineals während des Schleifvorgangs vor sich geht. Das Stützlineal 4 mit dem Werkstück 3 ruht hierzu auf zwei Stellantrieben 15 und 16, die ihrerseits an dem Maschinenständer 10 abgestützt sind. Die Stellantriebe sind in Längsrichtung des Stützlineals 4 voneinander beabstandet. In dem dargestellten Ausführungsbeispiel werden die Stellantriebe durch Verstellspindeln mit CNC-gesteuerten Achsen gebildet, wobei jede Stellspindel für sich steuerbar ist. Eine Parallelverschiebung des Stützlineals nach oben lässt sich dadurch erzeugen, dass die beiden Verstellspindeln synchron gesteuert werden. Wenn zusätzlich ein Neigen des Stützlineals 4 um den Winkel α gegenüber der Horizontalen erforderlich wird, muss der Stellantrieb 16 stärker verstellt werden als der Stellantrieb 15. Die Verstellrichtungen der Stellantriebe sind in Fig. 2 durch die Doppelpfeile 13 und 14 gekennzeichnet.

Auch die Fig. 3 beinhaltet eine Darstellung entsprechend dem Schnitt A-A der Fig. 1. Das Werkstück ist hier ein Ventilkörper 17, der in der bekannten Weise aus einem Schaft 18 mit dem Ventilteller 19 besteht. Der Ventilkörper 17 ruht zwar auch hier auf einem Stützlineal 4. An dem Maschinenständer 10 ist hier aber zusätzlich eine Auflage 21 mittels Schrauben 22 befestigt, und an der Auflage 21 ist eine Spitze 20 ausgebildet. An dieser Spitze 20 stützt sich der Ventilkörper 17 mit seiner vorderen, an dem Ventilteller 19 befindlichen Stirnfläche ab. Es kann somit hier nicht vorkommen, dass der Ventilkörper 17 unter dem Einfluss der axialen Schleifkräfte, die aus dem Schleifen der Schräge am Ventilsitz resultieren, in axialer Richtung aus der Schleifzone auswandert.

Die Mittelachse der Spitze 20 befindet sich im Wesentlichen in derselben Höhenlage wie die Mittelachse der Schleifscheibe. Die Rotationsachse des Ventilkörpers 17 entspricht in etwa der Mittelachse 23 der Spitze 20, solange der Auflagekörper waagerecht liegt.

Diese Verhältnisse sind noch besser in Fig. 4 dargestellt, die eine Ansicht entsprechend dem Pfeil B in Fig. 3 enthält.

Die Fig. 5 erläutert ein Stützlineal 24 in mehrteiliger Ausführung. Es besteht zunächst aus einem Trägerkörper 25, der nach Art des in Fig. 2 dargestellten Stützlineals über zwei Stellantriebe 15 und 16 an dem Maschinenständer 10 abgestützt ist. Durch unterschiedliches Verstellen der Stellantriebe 15 und 16 lässt sich auch hier eine Schrägstellung des Trägerkörpers 25 erzielen. Unterschiedlich ist jedoch, dass auf dem Trägerkörper 25 zwei Auflagekörper 26, 27 gelenkig angeordnet sind. Dazu sind quer zu der Längsachse des Trägerkörpers verlaufende Schwenkachsen 28, 29 vorgesehen. Die Auflagekörper 26, 27 sind dadurch nach Art von Wippen mit dem Trägerkörper 25 verbunden; ihre Schwenkbeweglichkeit ist durch die runden Pfeile 35 und 36 verdeutlicht. Die Auflagekörper können unterschiedliche Auflagehöhen haben.

Beidseits ihrer Schwenkachsen sind die Auflagekörper 26, 27 über Druckfedern 30, 31 bzw. 32, 33 auf dem Trägerkörper 25 angestützt. Dadurch stellt sich für mögliche Pendelbewegung der Trägerkörper 25, 26 auf einfache Weise eine Null-Lage ein.

Bei dieser Ausbildung können sich die Auflagekörper 26, 27 bis zu einem gewissen Maß an Werkstücke anpassen, bei denen Abweichungen des Werkstückdurchmessers vom Sollmaß vorliegen. Während des Schleifvorgangs wird die Pendelbewegung durch die auf die Auflagekörper wirkenden Prozesskräfte ausgeglichen, die die Federkräfte überlagern.

Ein weiterer Vorteil des mehrteiligen Stützlineals gemäß der Fig. 5 besteht darin, dass auf diesem Lineal durch die Pendelbewegung der Auflagekörper 26, 27 Werkstücke mit unterschiedlichen Durchmessern geschliffen werden können. Dadurch ist es möglich, ganze Teilefamilien ohne Umrüsten des Stützlineals auf derselben Maschine zu schleifen. Auch stärkere Durchmesser-Unterschiede können dadurch ausgeglichen werden, dass die zwischen einem Auflagekörper 26, 27 und dem Trägerkörper 25 befindliche Schwenkachse 28, 29 durch Verstellen durch die beiden Stellantriebe 15,16 in unterschiedliche Höhenposition gebracht wird.

## Patentansprüche

1. Verfahren zum spitzenlosen Rundschleifen, bei dem sich das rotationssymmetrische Werkstück (3) beim Schleifvorgang zwischen der Schleifscheibe (1), der Regelscheibe (2) und dem Stützlineal (4) befindet und bei dem der Abstand zwischen der Schleifscheibe (1) und der Regelscheibe (2) sowie die Höheneinstellung und/oder die Schräglage des Stützlineals (4) während des Schleifvorganges nach Maßgabe des fortschreitenden Schleifvorganges selbsttätig gezielt veränderbar sind, **dadurch gekennzeichnet, dass** die Höheneinstellung und/oder die Schräglage des Stützlineals (4) durch ein festgelegtes Betriebsprogramm gesteuert wird, das die für einen bestimmten Werkstücktyp erforderlichen Änderungen berücksichtigt, in Abhängigkeit von der Schleifzeit abläuft und für jedes einzelne Werkstück (3) wiederholt wird.

2. Verfahren nach Anspruch 1, **dadurch gekennzeichnet, dass** die unterschiedliche Schrägstellung des Stützlineals (4) in einer Neigung in seiner Längsrichtung gegenüber der Waagerechten erfolgt.

3. Verfahren nach Anspruch 2, **dadurch gekennzeichnet, dass** während des Schleifvorganges das Werkstück (3) mit seiner einen Stirnfläche in seinem Rotationszentrum durch eine ortsfeste Spitze (20) in axialer Richtung abgestützt und um diese als Schwenkmittelpunkt nach oben verschwenkt wird.

4. Verfahren nach einem der vorhergehenden Ansprüche, **dadurch gekennzeichnet, dass** die Mittelachse (9) der Regelscheibe (2) gegenüber der Waagerechten geneigt ist und dass der Neigungswinkel der Mittelachse (9) nach Maßgabe des fortschreitenden Schleifvorganges gleichfalls selbsttätig verstellt wird.

5. Vorrichtung zum spitzenlosen Rundschleifen, mit einer angetriebenen Schleifscheibe (1) und einer angetriebenen Regelscheibe (2), von denen mindestens eine in einem Spindelstockschlitten gelagert ist , der quer zu der Axialrichtung des Werkstücks (3) verstellbar ist, und mit einem das Werkstück (3) abstützenden Stützlineal (4), das sich zwischen der Schleifscheibe (1) und der Regelscheibe (2) befindet und dessen Höheneinstellung durch mindestens einen Stellantrieb (15,16) verstellbar ist, wobei eine Steuereinrichtung vorgesehen ist, die während des Schleifvorganges selbsttätig den Stellantrieb (15,16) des Stützlineals (4) im Sinne einer für den Schleifvorgang optimalen Einstellung betätigt, insbesondere zur Durchführung des Verfahrens nach einem der Ansprüche 1 bis 4, **dadurch gekennzeichnet, dass** die Steuereinrichtung mit einer Programmeinheit verbunden ist, die der Steuereinrichtung nach Maßgabe eines zeitabhängigen Betriebsprogramms die zum Schleifen eines bestimmten Werkstück-Typs erforderlichen Steuersignale liefert und für jedes einzelne Werkstück (3) dieses Typs wiederholt.

6. Vorrichtung nach Anspruch 5, **dadurch gekennzeichnet, dass** zwei Stellantriebe (15,16) vorgesehen sind, die an dem Stützlineal (4) angreifen, mit der Steuereinrichtung verbunden und durch diese unabhängig voneinander betätigbar sind, derart, dass während des Schleifvorganges zusätzlich auch die Neigung des Stützlineals (4) gegenüber der Waagerechten gezielt einstellbar ist.

7. Vorrichtung nach Anspruch 6, **gekennzeichnet durch** zwei in lotrechter Richtung wirkende Stellantriebe (15,16), die in Längsrichtung des Stützlineals (4) beabstandet an diesem angreifen.

8. Vorrichtung nach einem der Ansprüche 5 bis 7, **dadurch gekennzeichnet, dass** als Stellantriebe (15,16) Verstellspindeln mit CNC-gesteuerten Achsen vorgesehen sind und dass jede Verstellspindel für sich steuerbar ist.

9. Vorrichtung nach einem der Ansprüche 5 bis 8, **dadurch gekennzeichnet, dass** sie eine Auflage (21) mit einer Spitze (20) aufweist, die in Längsrichtung des Stützlineals (4) vor diesem angeordnet und auf das Rotationszentrum des zu schleifenden Werkstücks ausgerichtet ist.

10. Vorrichtung nach einem der Ansprüche 5 bis 9, **dadurch gekennzeichnet, dass** ein etwa über die gesamte Länge des Stützlineals (24) reichender Trägerkörper (25) vorgesehen ist, an dem die Stellantriebe (15,16) angreifen, und dass auf dem Trägerkörper (25) zwei oder mehr Auflagekörper (26,27) gelenkig angeordnet sind, die über quer zu der Längsrichtung des Trägerkörpers (25) verlaufende Schwenkachsen (28,29) nach Art von Wippen mit dem Trägerkörper (25) verbunden sind und unterschiedliche Auflagehöhen haben.

11. Vorrichtung nach Anspruch 10, **dadurch gekennzeichnet, dass** jeder Auflagekörper (26,27) beiderseits seiner Schwenkachse (28,29) über Druckfedern (30,31; 32,33) auf dem Trägerkörper (25)abgestützt ist.

## Claims

1. Method for centerless cylindrical grinding, for which the rotationally symmetrical workpiece (3) is located between the grinding disk (1), the regulating wheel (2) and the support guide (4) during the grinding process and for which the distance between the grinding disk (1) and the regulating wheel (2) as well as the height adjustment and/or the inclined position of the support guide (4) can automatically be varied selectively during the grinding process, **characterized in that** the height adjustment and/or the inclined position of the support guide (4) is controlled by a fixed operating program, which takes into consideration changes required for a particular type of workpiece and proceeds as a function of the grinding time and is repeated for each individual workpiece (3).

2. The method of claim 1, **characterized in that** the different inclined position of the support guide (4) is accomplished by an inclination in its longitudinal direction with respect to the horizontal.

3. The method of claim 2, **characterized in that**, during the grinding process, the workpiece (3) is supported in the axial direction with its one end face in its center of rotation by a stationary point (20) and is swiveled upward about this point as a center of swiveling.

4. The method of one of the preceding claims, **characterized in that** the central axis (9) of the regulating wheel (2) is inclined with respect to the horizontal and that the angle of inclination of the central axis (9) is likewise adjusted automatically as required by the progressing grinding process.

5. Device for centerless cylindrical grinding, with a driven grinding disk (1) and a driven regulating wheel (2), at least one of which is mounted in a headstock carriage, which can be adjusted transversely to the axial direction of the workpiece (3), and with a supporting guide (4), which supports the workpiece (3), is located between the grinding disk (1) and the regulating wheel (2) and the height of which can be adjusted by at least one actuating drive (15, 16), a control device being provided, which, during the grinding process, automatically actuates the actuating drive (15, 16) of the support guide (4) in the sense of an adjustment, which is optimum for the grinding process, especially for carrying out the method of one of the claims 1 to 4, **characterized in that** the control device is connected with a programming unit, which supplies control signals, required for grinding a particular type of workpiece, to the control device as required by a time-dependent operating program and repeats for each individual workpiece (3) of this type..

6. The device of claim 5, **characterized in that** two actuating drives (15, 16) are provided, which engage the support guide (4), are connected with the control device and can be actuated by the latter independently of one another in such a manner that, during the grinding process, the inclination of the support guide (4) with respect to the horizontal can additionally be adjusted selectively.

7. The device of claim 6, **characterized by** two actuating drives (15, 16), which act in the vertical direction and engage the support guide (4) at a distance from one another in the longitudinal direction of the support guide (4).

8. The device of one of the claims 5 to 7, **characterized in that** adjusting spindles with CNC-controlled axes are provided as actuating drives (15, 16) and that each adjusting spindle can be controlled individually.

9. The device of one of the claims 5 to 8, **characterized in that** it has a support (21) with a point (20), which is disposed ahead of the support guide (4) as seen in the longitudinal direction of the latter and is directed towards the center of rotation of the workpiece, which is to be ground.

10. The device of one of the claims 5 to 9, **characterized in that** a supporting body (25), which extends over the whole length of the support guide (24) and which is engaged by the actuating drives (15, 16), is provided and that two or more support bodies (26, 27), which are connected over swiveling axes (28, 29) extending transversely to the longitudinal direction of the supporting body (25) in the form of rockers, are hinged to the supporting body (25) and have different support heights.

11. The device of claim 10, **characterized in that** each support body (26, 27) is supported on the supporting body (25) by compression springs (30, 31; 32, 33) on either side of its swiveling axis (28, 29).

## Revendications

1. Procédé de rectification sans centre d'une surface cylindrique, dans lequel la pièce à usiner (3) à symétrie de rotation se trouve, lors du processus de rectification, entre la meule de rectification (1), la meule de réglage (2) et la règle de support (4) et dans lequel la distance entre la meule de rectification (1) et la meule de réglage (2) ainsi que le réglage en hauteur et/ou la position d'inclinaison de la règle de support (4) peuvent être modifiés automatiquement de manière ciblée pendant la progression du processus de rectification, **caractérisé en ce que** le réglage en hauteur et/ou la position d'inclinaison de la règle de support (4) sont commandés à l'aide d'un programme de fonctionnement déterminé qui prend en compte les modifications nécessaires pour une pièce à usiner déterminée, qui se déroule en fonction du temps de rectification et qui est répété pour chaque pièce à usiner (3) différente.

2. Procédé selon la revendication 1, **caractérisé en ce que** la position d'inclinaison différente de la règle de support (4) est obtenue avec une inclinaison dans sa direction longitudinale par rapport à l'horizontale.

3. Procédé selon la revendication 2, **caractérisé en ce que**, pendant le processus de rectification, la pièce à usiner (3) est soutenue, avec une de ses faces avant, au niveau de son centre de rotation, à l'aide d'une pointe fixe (20) dans la direction axiale et cette pièce à usiner est pivotée vers le haut autour de cette pointe fixe qui sert de centre de pivotement.

4. Procédé selon l'une des revendications précédentes, **caractérisé en ce que** l'axe central (9) de la meule de réglage (2) est incliné par rapport à l'horizontale et **en ce que** l'angle d'inclinaison de l'axe central (9) est également réglé automatiquement selon la progression du processus de rectification.

5. Dispositif de rectification sans centre d'une surface cylindrique avec une meule de rectification (1) entraînée et une meule de réglage (2) entraînée, dont au moins une est logée dans un chariot de poupée fixe qui est réglable perpendiculairement à la direction axiale de la pièce à usiner (3) et avec une règle de support (4) soutenant la pièce à usiner (3) qui se trouve entre la meule de rectification (1) et la meule de réglage (2) et dont le réglage en hauteur peut être effectué à l'aide d'au moins un mécanisme de réglage (15, 16), moyennant quoi un dispositif de commande est prévu, qui actionne automatiquement, pendant le processus de rectification, le mécanisme de réglage (15, 16) de la règle de support (4) afin d'effectuer un réglage optimal pour le processus de rectification, notamment pour réaliser le procédé selon l'une des revendications 1 à 4, **caractérisé en ce que** le dispositif de commande est relié à une unité de programme qui délivre au dispositif de commande, selon un programme de fonctionnement variable dans le temps, les signaux de commande nécessaire à la rectification d'un type déterminé de pièce à usiner, et répète cela pour chaque pièce à usiner (3) de ce type.

6. Dispositif selon la revendication 5, **caractérisé en ce que** deux mécanismes de réglage (15, 16) sont prévus, qui s'emboîtent sur la règle de support (4), qui sont reliés au dispositif de commande et qui peuvent être actionnés indépendamment d'un de l'autre à l'aide de celui-ci, de telle sorte que, pendant le processus de rectification, l'inclinaison de la règle de support (4) par rapport à l'horizontale puisse être réglée de manière ciblée.

7. Dispositif selon la revendication 6, **caractérisé par** deux mécanismes de réglage (15, 16) à action verticale, qui sont écartés dans la direction longitudinale de la règle de support (4) et qui sont emboîtées sur celle-ci.

8. Dispositif selon l'une des revendications 5 à 7, **caractérisé en ce que**, en tant que mécanismes de réglage (15, 16), des broches de réglage avec des axes commandés par CNC sont prévues et **en ce que** chaque broche de réglage peut être commandée individuellement.

9. Dispositif selon l'une des revendications 5 à 8, **caractérisé en ce qu'**il comprend un appui (21) avec une pointe (20) qui est disposé avant la règle de support (4) dans la direction longitudinale de celle-ci et qui est orientée vers le centre de rotation de la pièce à usiner à rectifier.

10. Dispositif selon l'une des revendications 5 à 9, **caractérisé en ce qu'**un élément de support (25), qui s'étend sur presque toute la longueur de la règle de support (24), est prévu, sur lequel les mécanismes de réglage (15, 16) s'emboîtent, et **en ce que**, sur l'élément de support (25), deux éléments d'appui (26, 27) ou plus, sont disposés de manière articulée, reliés à l'élément de support (25), par l'intermédiaire d'axes de pivotement (28, 29) perpendiculaires à la direction longitudinale de l'élément de support (25), comme des bascules, et ils présentent différentes hauteurs d'appui.

11. Dispositif selon la revendication 10, **caractérisé en ce que** chaque élément d'appui (26, 27) est soutenu des deux côtés de son axe de pivotement (28, 29) par l'intermédiaire de ressorts de compression (30, 31 ; 32, 33) sur l'élément de support (25).
